# EUROPÄISCHE PATENTSCHRIFT

(11) **EP 0 298 311 B1**
(45) Veröffentlichungstag und Bekanntmachung des Hinweises auf die Patenterteilung: **15.01.1992**
(21) Anmeldenummer: 88110036.6
(22) Anmeldetag: 23.06.1988
(51) Int. Cl.: H01F 19/04, H01F 15/10

(54) **Hochfrequenztransformator**
High-frequency transformer
Transformateur à haute fréquence

(30) Priorität: 03.07.1987 DE 3721956
(43) Veröffentlichungstag der Anmeldung: 11.01.1989
(73) Patentinhaber: VOGT electronic Aktiengesellschaft, D-94128 Obernzell (DE)
(72) Erfinder: Schmeller, Anton, Dipl.-Ing. (FH), D-8391 Erlau (DE); Hofer, Alois, A-4171 Niederwaldkirchen (AT)
(74) Vertreter: Hieke, Kurt

(56) Entgegenhaltungen:
- DE-A- 2 257 605
- DE-A- 2 425 722
- DE-U- 8 421 089
- DE-U- 8 628 266
- ELECTRONIC DESIGN, Band 34, Nr. 6, 13. März 1986, Seiten 41-46, Hasbrouck Heights, NJ, US; H. WINARD: "Surface mounting pushes new designs in chip inductors"

## Beschreibung

Die Erfindung bezieht sich auf einen Hochfrequenztransformator gemäß dem ersten Teil des Patentanspruchs 1.

Für die Abzweigung und Verteilung von Hochfrequenzenzenergie, z.B. in Verstärkern, Anschlußdosen für Rundfunk und Fernsehen und im Breitbandkabelnetz, werden Hochfrequenztrafos und Richtkoppler (sog. Differentialübertrager), deren Wirkungsweise z.B. aus der DE-A-24 25 722 bekannt ist, einzeln oder mehrfach eingesetzt und daher in großen Stückzahlen verwendet. Bis heute hat sich aber die Herstellung derartiger Bauelemente nicht automatisieren lassen, da es bei der Bewicklung der Kerne, vorzugsweise solcher mit zwei Bohrungen (Zweilochkerne), sehr darauf ankommt, wie die Drähte auf dem Kern verteilt sind bzw. daß die einmal eingestellte Wicklungslage beibehalten wird (Verfahren hierzu bekannt aus DE-U-84 21 089, DE-A-2257 605). Dies war bisher nur durch Handarbeit zu erreichen. Außerdem mußten bei der Weiterverarbeitung die Drahtenden einzeln an die Lötstützpunkte der Schaltung angelegt werden.

Der Erfindung liegt die Aufgabe zugrunde einen Hochfrequenztransformator gemäß dem ersten Teil des Patentanspruchs 1 zu schaffen, der die vorgenannten Nachteile vollständig vermeidet und automatisch bewickelt und weiterverarbeitet werden kann.

Die vorstehende Aufgabe wird durch die im zweiten Teil des Patentanspruchs 1 genannten Merkmale gelöst.

Der erfindungsgemäße Hochfrequenztransformator kann in zwei Versionen erzeugt werden, z.B. als konventionelles Bauteil mit Anschlußstiften oder als SMD-Bauteil mit Lötflächen zur Oberflächenmontage.

Abb. 1 zeigt als Beispiel eine erste Ausführung des erfindungsgemäßen Hochfrequenztransformators in drei zueinander senkrechten Ansichten a), b),und c). 1 ist der magnetisch leitende Zweilochkern, der vorzugsweise nach der bekannten Spritzgußmethode hergestellt wird. Dieser Kern weist zur definierten Orientierung und Fixierung der Wickeldrähte 2 an den Bohrungsrändern Warzen 3 auf. Außerdem ist die Konfiguration des Kernes so gestaltet, daß ein Flansch 4 die snap-in-Befestigung im Spulensockel 5 erlaubt. Die sektorenartigen Bohrungen erleichtern die automatische Bewicklung.

Zur Erleichterung der Orientierung beim automatischen Einsetzen bei der Montage in der gedruckten Schaltung und zur Drahtführung besitzt der Kern noch einen Zapfen 7.

Der Spulensockel ist durch die universelle Ausgestaltung sowohl für konventionelle Bestiftung als auch bei Verwendung als SMD-Bauteil zu benützen. Für die Bestiftung 6 weist er quadratische Vorsprünge 8 auf.

Abb. 2 zeigt als weiteres Beispiel den erfindungsgemäßen Hochfrequenztransformator in SMD (surface mounted device) Ausführung. Im Unterschied zur konventionellen Ausführung mit Bestiftung gemäß Abb. 1 wird der Wickeldraht bei der Ausführung nach Abb. 2 mehrmals automatisch um die auch für eine Bestiftung geeigneten quadratischen Vorsprünge 8 gelegt und bereitet somit die Lötstellen für die SMD-Lötung vor. Damit der Wikkeldraht nicht abrutschen kann, weist jeder dieser Vorsprünge 8 einen Flansch 9 auf.

Die Miniaturisierung des Bauteils bis zu den Grenzen der automatischen Bewickelbarkeit und die Verwendung von hochpermeablen Ferritwerkstoffen erlauben einen Einsatz vom Rundfunk- bis in den Satellitenbereich (1.ZF).

## Patentansprüche

1. Hochfrequenztransformator für Frequenzen von 5 - 1750 MHz nach Art von Differentialübertragern mit Zweilochkern (1) und entsprechend verteilter Wicklung (2) gekennzeichnet durch die Verwendung eines an den Stirnseiten mit Noppen (3) zur Drahtführung und -fixierung und mit einem Fußflansch (4) zur snap-in-Befestigung in einem Spulensockel (5) versehenen, vorzugsweise durch Spritzgußtechnik hergestellten magnetisch leitenden Kern (1), vorzugsweise aus Ferrit.

2. Hochfrequenztransformator nach Anspruch 1, dadurch gekennzeichnet, daß der Spulensokkel (5) derart ausgestaltet ist, daß in vorbereitete Bohrungen in Vorsprüngen (8) Stifte (6) eingebracht werden können, an denen die Enden der Wicklungsdrähte (2) leitend fixiert werden, um ein Bauteil in konventioneller Bauart zu erhalten.

3. Hochfrequenztransformator nach Anspruch 1, dadurch gekennzeichnet, daß um Vorsprünge (8) des Spulensockels jeweils ein Ende eines Wicklungsdrahtes (2) herumgelegt wird, um ein SMD-Bauteil zu erhalten.

4. Hochfrequenztransformator nach Anspruch 3, dadurch gekennzeichnet, daß die Vorsprünge (8) am Spulensockel (5) einen Flansch (9) aufweisen, der so gestaltet ist, daß er ein Herunterfallen des angewickelten Drahtes (2) verhindert.

## Claims

1. High-frequency transformer for frequencies of 5 to 1750 megahertz according to the manner of differential transmitter with twin-hole core (1) and correspondingly divided winding (2), characterised by the use of a magnetically conductive core (1), preferably of ferrite and preferably manufactured by injection moulding, provided with a foot flange (4) for the snap-in fastening in a coil socket (5) and at the end faces with knobs (3) for the wire guidance and fixing.

2. High-frequency transformer according to claim 1, characterised thereby that the coil socket (5) is structured in the manner that pins (6) can be inserted into prepared bores in projections (8), at the ends of which pins the winding wires (2) are conductively fixed, in order to get a component in conventional form.

3. High-frequency transformer according to claim 1, characterised thereby that one end of a winding wire (2) is laid each time around projections (8) of the coil socket, in order to get a surface-mounted device.

4. High-frequency transformer according to claim 3, characterised thereby that the projections (8) at the coil socket (5) have a flange (9) which is so structured that it prevents the wound-on wire (2) from falling off.

## Revendications

1. Transformateur à haute fréquence pour des fréquences de 5-1750 MHz, agencé à la manière de transformateurs différentiels comportant des noyaux (1) à deux trous et un enroulement (2) réparti de façon correspondante, caractérisé par l'utilisation d'un noyau magnéti- quement conducteur (1), réalisé de préférence en ferrite, fabriqué de préférence au moyen d'une technique de moulage par injection et comportant, sur ses faces frontales, des boutons (3) permettant le guidage et la fixation du fil et une bride de base (4) permettant la fixation par encliquetage dans un socle (5) de bobine.

2. Transformateur à haute fréquence suivant la revendication 1, caractérisé par le fait que le socle (5) de la bobine est agencé de telle sorte que dans des perçages préparés, ménagés dans des parties saillantes (8), peuvent être insérées des broches (6), auxquelles les extrémités des fils (2) de l'enroulement sont fixées d'une manière conductrice de manière à obtenir un composant d'un type classique.

3. Transformateur à haute fréquence suivant la revendication 1, caractérisé par le fait que respectivement une extrémité du fil (2) de l'enroulement est enroulé autour de parties saillantes (8) du socle de bobine de manière à former un composant SMD.

4. Transformateur à haute fréquence selon la revendication 3, caractérisé par le fait que les parties saillantes (8) situées sur le socle (5) de la bobine possèdent une bride (9) agencée de manière à empêcher une chute du fil enroulé (2).
